# EUROPÄISCHE PATENTSCHRIFT

(11) **EP 0 005 537 B1**
(45) Veröffentlichungstag und Bekanntmachung des Hinweises auf die Patenterteilung: **03.06.1981**
(21) Anmeldenummer: 79101488.9
(22) Anmeldetag: 15.05.1979
(51) Int. Cl.: G09F 3/20, A47F 3/04, A47F 3/14

(54) **Vorrichtung zur Preisauszeichnung in einem Verkaufskühlmöbel**
Price tagging device for refrigerated store furniture
Dispositif de marquage de prix dans un meuble de vente réfrigéré

(30) Priorität: 16.05.1978 DE 2821256
(43) Veröffentlichungstag der Anmeldung: 28.11.1979
(73) Patentinhaber: Linde Aktiengesellschaft, 82049 Höllriegelskreuth (DE)
(72) Erfinder: Finkenauer, Harry, D-6502 Mainz-Kostheim (DE)

## Beschreibung

Die Erfindung betrifft eine Vorrichtung zur Preisauszeichnung in einem mit einer Warenauslage versehenen Verkaufskühlmöbel mit einem auf der Warenauslage abnehmbar und verstellbar angebrachten Preisschienenhalter und einer mit diesem verbundenen Preisschiene.

Bekannte Vorrichtungen zur Preisauszeichnung dieser Art sind in einem festgelegten Raster verstellbar. Der Preisschienenhalter muß zur leichten Reinigbarkeit der Warenauslagefläche abnehmbar sein. Bei der bekannten Lösung besitzt der Preisschienenhalter an seiner Unterseite Zapfen, die zur Befestigung des Preisschienenhalters in Löcher eingesteckt sind, die an geeigneter Stelle in der Warenauslagefläche vorgesehen sind. In der Regel sind die Warenauslagen mit Lochreihen versehen, um je nach Platzbedarf der ausgelegten Ware die Position des Preisschienenhalters verändern zu können.

Der erwähnten Vorrichtung haftet jedoch der Mangel an, daß eine Verstellung des Preisschienenhalters nur in Stufen möglich ist und aus diesem Grund der auf der Warenauslagefläche vorhandene Platz nicht optimal genutzt werden kann. Ein weiterer Nachteil der bekannten Vorrichtung resultiert aus den Löchern, die zur Befestigung des Preisschienenhalters erforderlich sind. Es kommt immer wieder vor, daß Verunreinigungen (z.B. Blut bei Fleichverkaufstheken) oder Reinigungsflüssigkeit durch die Löcher auf die unter der Warenauslage befindlichen Vorrichtungen zur Erzeugung von Kälte gelangt. Diese Vorrichtungen werden dadurch verschmutzt und müssen oft gereinigt werden. Größere Flüssigkeitsmengen führen unter Umständen zu Defekten der elektrisch betriebenen Kälteerzeugungsvorrichtungen.

Der Erfindung liegt die Aufgabe zugrunde, eine Vorrichtung zur Preisauszeichnung in einem mit einer Warenauslage versehenen Verkaufskühmöbel zu entwickeln, die eine optimale Ausnutzung der Warenauslagefläche ermöglicht und die zugleich eine hohe Betriebssicherheit des Verkaufskühlmöbels gewährleistet.

Diese Aufgabe wird erfindungsgemäß dadurch gelöst, daß der Preisschienenhalter die seitlichen Ränder der Warenauslage umgreifende und im wesentlichen parallel zu den Seitenflächen der Warenauslage verlaufende Teile aufweist und daß die Seitenflächen der Warenauslage und die sie umgreifenden Teile des Preisschienenhalters mit einander umschließenden oder ineinander einrastenden Vorsprüngen versehen sind.

Bei der erfindungsgemäßen Vorrichtung zur Preisauszeichnung besitzt der Preisschienenhalter Teile, die über die seitlichen Ränder der Warenauslage umgebogen sind. Mit Hilfe von Vorsprüngen, die sowohl auf den Seitenflächen der Warenauslage als auch auf den umgebogenen Teilen des Preisschienenhalters angebracht sind, ist der Preisschienenhalter an der Warenauslage festgeklemmt. Die Vorsprünge wirken dabei derart zusammen, daß der Preisschienenhalter nur unter Anwendung von Kraft von der Warenauslage gelöst werden kann.

Durch den Gegenstand der Erfindung wird der Vorteil erreicht, daß in der Warenauslage keine Löcher zum Befestigen des Preisschienenhalters angebracht werden müssen. Die Warenauslagefläche kann somit leicht gereinigt werden. Es ist nicht mehr möglich, daß Verunreinigungen oder Reinigungsflüssigkeit in den unter der Warenauslage befindlichen Raum gelangen. Als weiterer Vorteil kann durch die erfingungsgemäße Vorrichtung der Preisschienenhalter an jeder beliebigen Stelle an der Warenauslage angebracht werden und ist nicht mehr an einen vorgegebenen Raster gebunden. Schließlich ergibt sich durch den Erfindungsgegenstand der Vorteil, daß die Warenauslage universeller einsetzbar ist. Dieselbe Warenauslage kann sowohl mit als auch ohne Preisschienenhalter eingesetzt werden, während bisher für diese beiden Einsatzmöglichkeiten sowohl gelochte als auch ungelochte Warenauslagen zur Verfügung stehen mußten.

Gemäß einer weiteren Ausgestaltung des Erfindungsgegenstandes sind die Vorsprünge der Seitenflächen der Warenauslage und die Vorsprünge des Preisschienenhalters gegeneinander gerichtet, wobei, bei auf der Warenauslage aufliegendem Preisschienenhalter, die Vorsprünge der Preisschienenhalters unmittelbar unterhalb der Vorsprünge der Seitenflächen angeordnet sind.

Gemäß einer anderen Ausgestaltung des Erfindungsgegenstandes weisen die Vorsprünge der Warenauslagen und die Vorsprünge des Preisschienenhalters in dieselbe Richtung und rasten, bei auf der Warenauslage aufliegendem Preisschienenhalter, ineinander ein.

Bei einer besonders vorteilhaften Ausführungsform des Erfindungsgegenstandes ist der auf den Seitenflächen der Warenauslage angebrachte Vorsprung als durchgehende, parallel zum seitlichen Rand der Warenauslagefläche verlaufende Erhebung oder Vertiefung ausgebildet. Der Vorsprung kann dabei sowohl nach innen als auch nach außen gerichtet sein.

Durch diese Ausführung kann der Preisschienenhalter stufenlos auf der Warenauslage verschoben werden.

Der Preisschienenhalter kann gemäß einer vorteilhaften Modifikation des Erfindungsgegenstandes sowohl einen als durchgehend verlaufende Einprägung ausgebildeten Vorsprung aufweisen, der bei auf der Warenauslage aufliegendem Preisschienenhalter, parallel zum auf der Seitenfläche der Warenauslage befindlichen Vorsprung verläuft, als auch mindestens zwei räumlich voneinander getrennte Vorsprünge aufweisen, die, bei auf der Warenauslage aufliegendem Preisschienenhalter, jeweils im gleichen Abstand vom seitlichen Rand der Warenauslage angebracht sind. Eine zweckmäßige Weiterbildung des Gegenstandes der vorliegenden Erfindung sieht vor, daß der Preisschienenhalter an der dem Kunden zugewandten Seite aufgebogen ist, daß der aufgebogene Bereich des Preisschienenhalters mit Löchern versehen ist und daß die Preisschiene mittels in den Löchern befestigbaren Klemmteilen mit dem Preisschienenhalter verbunden ist. Diese Befestigungsart erhöht die Vielseitigkeit der Einsatzmöglichkeiten, denn die Preisschiene kann in vorteilhafter Weise außer am Preisschienenhalter auch an anderen Stellen, beispielsweise an der Vorderkante der Warenauslage angebracht werden.

Weitere Einzelheiten der Erfindung werden anhand schematisch dargestellter Ausführungsbeispiele beschrieben.

Hierbei zeigt:
Figur 1 eine Verkaufstheke im Querschnitt,
Figur 2 einen Ausschnitt A aus Figur 1 Die Figuren 3a, 3b, 4, 5, 6a, 6b, 7a und 7b, verschiedene Ansichten von Vorrichtungen zur Preisauszeichnung,
Figur 8 zwei nebeneinander angeordnete Preisschienenhalter.

In Figur 1 ist eine Verkaufstheke im Querschnitt dargestellt. Diese besteht im wesentlichen aus einem Thekenkörper 1, einem Aufbau 2 und einem Raum 3, der Vorrichtungen zur Erzeugung von Kälte enthält. Ober diesem Raum 3 befindet sich eine Warenauslage 4 zur Präsentation von Waren. Für das Ausführungsbeispiel wurde eine Stufenauslage verwendet. Ebenso kann selbstverständlich eine ebene Warenauslage verwendet werden. Die Waren werden durch eine Preisschiene 5 ausgezeichnet.

Figur 2 zeigt in perspektivischer Darstellung einen Ausschnitt A aus Figur 1. Die Warenauslage 4 besitzt an ihren Seitenflächen Vorsprünge 10. Die Preisschiene 5 ist an einem Preisschienenhalter 6 angebracht, der über die Ränder der Warenauslage umgebogen ist und in dem umgebogenen Bereich Vorsprünge 7 aufweist, die unterhalb des Vorsprungs 10 angeordnet sind und den Preisschienenhalter 6 an' der Warenauslage 4 festklemmen. Der Preisschienenhalter 6 kann jedoch parallel zur Warenauslage 4 verschoben werden. Die umgebogenen Teile des Preisschienenhalters 6 sind zweckmäßigerweise aus federndem Material gefertigt, so daß der Preisschienenhalter 6 auf die Warenauslage 4 aufgedrückt werden kann und die Vorsprünge durch die Federkraft haltend aneinandergedrückt werden.

An der Preisschiene 5 können auf zweierlei Art Preisschilder 11 und 12 befestigt werden. Die Art der Befestigung ist aus Figur 3a ersichtlich, die eine seitliche Ansicht der Warenauslage 4 zeigt. Der Preisschienenhalter 6 ist durch die an seinen Seitenteilen angebrachten Vorsprünge 7 und durch den an der Seitenfläche der Warenauslage 4 angebrachten Vorsprünge 10 auf der Warenauslage 4 festgeklemmt, kann jedoch parallel zum Vorsprung 10 verschoben werden. Der Preisschienenhalter ist auf der in der Figur rechten Seite aufgebogen und trägt in diesem Bereich die Preisschiene 5. Die Preisschiene 5 ist mit Klemmteilen 13, die aufgrund ihrer Formgebung in Löchern oder Schlitzen des Preisschienenhalters 6 einrasten, am Preisschienenhalter 6 befestigt. In Schlitze 9, 9' können Preisschilder 11, 12 - eingesteckt werden.

Das Prinzip der Befestigung der Preisschiene 5 am Preisschienenhalter 6 durch Klemmteile 13 in am Preisschienenhalter 6 angebrachten Löchern 19 verdeutlicht die Figur 3b.

Figur 4 zeigt einen Schnitt durch Figur 3a entlang der Linie IV-IV. Hier ist deutlich zuerkennen, wie der Vorsprung 7 am Preisschienenhalter 6 unter dem Vorsprung 10 an der Seitenfläche der Warenauslage 4 einrastet.

Die Figuren 5, 6a und 6b zeigen einen Preisschienenhalter 6, der mit einem durchgehenden Vorsprung 8 versehen ist. Die Bauteile 16 und 17 stellen handelsübliche Preisschienen dar.

Die Figuren 7a und 7b zeigen zwei verschiedene Möglichkeiten, am Preisschienenhalter 6 und an den Seitenflächen der Warenauslage 7 in dieselbe Richtung weisende Vorsprünge 14, 14', 15, 15' anzubringen. Die Vorsprünge 14 in Figur 7a und die Vorsprünge 15' in Figur 7b können sowohl durchgehende Erhebungen als auch einzelne, räumlich voneinander getrennte Noppen sein, wobei der Abstand der Noppen kleiner ist als die Breite des Preisschienenhalters 6.

Für den Fall, daß zwei oder mehrere Preisschienen 5 genau nebeneinander angeordnet werden müssen, können die Seiten 18 der Preisschienenhalter 6 versetzt gefertigt werden, wie dies in Figur 8 angedeutet ist.

## Patentansprüche

1. Vorrichtung zur Preisauszeichnung in einem mit einer Warenauslage versehenen Verkaufskühlmöbel mit einem auf der Warenauslage abnehmbar und verstellbar angebrachten Preisschienenhalter und einer mit diesem verbundenen Preisschiene, dadurch gekennzeichnet, daß der Preisschienenhalter (6) die seitlichen Ränder der Warenauslage (4) umgreifende und im wesentlichen parallel zu den Seitenflächen der Warenauslage (4) verlaufende Teile aufweist und daß die Seitenflächen der Warenauslage (4) und die sie umgreifenden Teile des Preisschienenhalters (6) mit einander umschließenden oder ineinander einrastenden Vorsprüngen (7, 8, 10, 14, 15, 14', 15') versehen sind.

2. Vorrichtung nach Anspruch 1, dadurch gekennzeichnet, daß die Vorsprünge (10) der Seitenflächen der Warenauslage (4) und die Vorsprünge (7, 8) des Preisschienenhalters (6) gegeneinander gerichtet sind und, bei auf der Warenauslage (4) aufliegendem Preisschienenhalter (6), die Vorsprünge (7, 8) des Preisschienenhalters (6) unmittelbar unterhalb der Vorsprünge (10) der Seitenflächen angeordnet sind.

3. Vorrichtung nach Anspruch 1, dadurch gekennzeichnet, daß die Vorsprünge (15, 15') der Seitenflächen der Warenauslage (4) und die Vorsprünge (14, 14') des Preisschienenhalters (6) in dieselbe Richtung weisen und, bei auf der Warenauslage (4) aufliegendem Preisschienenhalter (6), ineinander einrasten.

4. Vorrichtung nach einem der Ansprüche 1 bis 3, dadurch gekennzeichnet, daß der auf den Seitenflächen der Warenauslage (4) angebrachte Vorsprung (10, 15, 15') als durchgehende, parallel zum seitlichen Rand der Warenauslagefläche (4) verlaufende Erhebung oder Vertiefung ausgebildet ist.

5. Vorrichtung nach einem der Ansprüche 1 bis 4, dadurch gekennzeichnet, daß der Preisschienenhalter (6) einen als durchgehend verlaufende Einprägung ausgebildeten Vorsprung (8) aufweist, der, bei auf der Warenauslage (4) aufliegendem Preisschienenhalter (6), parallel zum auf der Seitenfläche der Warenauslage (4) befindlichen Vorsprung (10, 15, 15') verläuft.

6. Vorrichtung nach einem der Ansprüche 1 bis 4, dadurch gekennzeichnet, daß der Preisschienenhalter (6) mindestens zwei räumlich voneinander getrennte Vorsprünge (7) aufweist, die, bei auf der Warenauslage (4) aufliegendem Preisschienenhalter (6), jeweils im gleichen Abstand vom seitlichen Rand der Warenauslage (4) angebracht sind.

7. Vorrichtung nach einem der Ansprüche 1 bis 6, dadurch gekennzeichnet, daß der Preisschienenhalter (6) an der dem Kunden zugewandten Seite aufgebogen ist, daß der aufgebogene Bereich des Preisschienenhalters (6) mit Löchern (19) versehen ist und daß die Preisschiene (5) mittels in den Löchern (19) befestigbaren Klemmteilen (13) mit dem Preisschienenhalter (6) verbunden ist.

## Claims

1. Device for price marking in a refrigerating sales cabinet provided with a goods display unit, which device comprises a price rail holder detachably and adjustably mounted on the goods display unit and a price rail connected to the price rail holder, characterised in that the price rail holder (6) comprises parts which embrace the side edges of the goods display unit (4) and essentially run parallel to the side faces of the goods display unit (4), and that the side faces of the goods display unit (4) and the parts of the price rail holder (6) which embrace them are provided with projections (7, 8, 10, 14, 15, 14', 15') which encircle one another or lock into one another.

2. Device as claimed in Claim 1, characterised in that the projections (10) of the side faces of the goods display unit (4) and the projections (7, 8) of the price rail holder (6) are directed towards one another and that, when the price rail holder (6) rests on the goods display unit (4), the projections (7, 8) of the price rail holder (6) are arranged immediately below the projections (10) of the side faces.

3. Device as claimed in Claim 1, characterised in that the projections (15, 15') of the side faces of the goods display unit (4) and the projections (14, 14') of the price rail holder (6) point in the same direction and lock into one another when the price rail holder (6) rests on the goods display unit (4).

4. Device as claimed in one of the Claims 1 to 3, characterised in that the projection (10, 15, 15') which is mounted on the side face of the goods display unit (4) is in the form of a continuous raised portion or recess which runs parallel to the side edge of the surface of the goods display unit (4).

5. Device as claimed in one of the Claims 1 to 4, characterised in that the price rail holder (6) has a projection (8) which is in the form of a continuous impressed portion and which, when the price rail holder (6) rests on the goods display unit (4), runs parallel to the projection (10, 15, 15') which is arranged on the side face of the goods display unit (4).

6. Device as claimed in one of the Claims 1 to 4, characterised in that the price rail holder (6) has at least two projections (7) which are spatially separated from one another and which, when the price rail holder (6) rests on the goods display unit (4), are each arranged at the same distance from the lateral edge of the goods display unit (4).

7. Device as claimed in one of the Claims 1 to 6, characterised in that the price rail holder (6) is bent upwards at its side facing the customer, that the area of the price rail holder (6) which is bent upwards is provided with holes (19) and that the price rail (5) is connected to the price rail holder (6) by means of clamping elements (13) which can be secured in the holes (19).

## Revendications

1. Dispositif d'affichage de prix dans un meuble d'étalage réfrigérant pourvu d'un présentoir avec un porte-rail d'affichage de prix monté de manière amovible et déplaçable sur le présentoir, et avec un rail d'affichage de prix associé audit porte-rail, caractérisé en ce que le porte-rail d'affichage de prix (6) comporte des parties entourant les bords latéraux du présentoir (4) et s'étendant sensiblement parallèlement aux surfaces latérales du présentoir (4), et en ce que les surfaces latérales du présentoir (4) et les parties du porte-rail (6) qui les entourent sont pourvues de saillies (7, 8, 10, 14, 15, 14', 15') s'entourant mutuellement ou s'emboîtant réciproquement.

2. Dispositif selon la revendication 1, caractérisé en ce que les saillies (10) des surfaces latérales du présentoir (4) et les saillies (7, 8) du porte-rail (6) sont dirigées les unes vers les autres et en ce que, lorsque le porte-rail (6) est placé sur le présentoir (4), les saillies (7, 8) du porte-rail (6) sont disposées immédiatement au-dessous des saillies (10) des surface latérales.

3. Dispositif selon la revendication 1, caractérisé en ce que les saillies (15, 15') des surfaces latérales du présentoir (4) et les saillies (14, 14') du porte-rail (6) s'étendent dans une même direction et s'assemblent par encliquetage lorsque le porte-rail (6) est placé sur le présentoir (4).

4. Dispositif selon l'une quelconque des revendications 1 à 3, caractérisé en ce que la saillie (10, 15, 15') prévue sur les surfaces latérales du présentoir (4) est constituée par une partie continue en relief ou en creux qui s'étend parallèlement au bord latéral de la surface d'étalage du présentoir (4).

5. Dispositif selon l'une quelconque des revendications 1 à 4, caractérisé en ce que le porte-rail d'affichage de prix (6) comporte une saillie (8) constituée par une partie matricée continue qui, lorsque le porte-rail (6) est placé sur le présentoir (4), s'étend parallèlement à la saillie (10,15,15') prévue sur la surface latérale du présentoir (4).

6. Dispositif selon l'une quelconque des revendications 1 à 4, caractérisé en ce que le porte-rail d'affichage de prix (6) comporte au moins deux saillies (7) espacées l'une de l'autre qui, lorsque le porte-rail (6) est placé sur le présentoir (4), sont diposées chacune à une même distance du bord latéral du presentoir (4).

7. Dispositif selon l'une quelconque des revendications 1 à 6, caractérisé en ce que le porte-rail d'affichage de prix (6) est replié sur le côté dirigé vers le client, en ce que la partie repliée du porte-rail (6) est pourvue de trous

(19) et en ce que le rail d'affichage de prix (5) est lié au porte-rail (6) par des éléments de serrage (13) susceptibles d'être fixés dans les trous (19).
